# EUROPÄISCHE PATENTANMELDUNG

(11) **EP 4 723 394 A1**
(43) Veröffentlichungstag der Anmeldung: **08.04.2026**
(21) Anmeldenummer: 25195742.9
(22) Anmeldetag: 13.08.2025
(51) Int. Cl.: H01R 13/639, H01R 13/64, H01R 13/627

(54) **VERRIEGELUNGSVORRICHTUNG FÜR EINE STECKVERBINDUNG MIT STECKZUSTANDSERKENNUNG**

(30) Priorität: 07.10.2024 EP 24205058
(71) Anmelder: Harting International Innovation AG, 2504 Biel (CH)
(72) Erfinder: Friesen, Markus, 2504 Biel/Bienne (CH)

(57) **Zusammenfassung**

Die Erfindung betrifft ein Steckverbindermodulpaar (1) mit einem ersten (2) und zweiten (3) Steckverbindermodul, die miteinander steckbar ausgebildet sind. Das erste Steckverbindermodul (2) weist ein Verriegelungsmittel auf, wodurch die Module reversibel verriegelbar sind. Jedes Modul hat eine Kontaktanordnung (15, 16), wobei eine funktional mit dem Verriegelungsmittel gekoppelt ist. Die Kontaktanordnungen enthalten mehrere Kontakte zur elektrischen Verbindung, wobei ein Kontakt einer Anordnung in Steckrichtung (Z) einen mechanischen Versatz relativ zu den weiteren Kontakten derselben Anordnung aufweist. Die Kontaktanordnungen sind fest mit dem zugehörigen Modul verbunden. Der Versatz bewirkt, dass eine elektrische Verbindung des versetzten Kontakts erst erfolgt, wenn sich die Module in vollständig gestecktem Zustand befinden.

Die Erfindung betrifft ferner ein Steckverbindermodul (2) für ein modulares Steckverbindersystem und ein Verfahren zum Verriegeln eines Steckverbindermodulpaars (1).

## Beschreibung

### Technisches Gebiet

Die Erfindung betrifft ein Steckverbindermodulpaar die ineinander steckbar und reversibel miteinander verriegelbar ausgebildet sind. Die Erfindung betrifft weiterhin ein Steckverbindermodul und ein Verfahren zum Verriegeln eines Steckverbindermodulpaars.

Derartige Steckverbindermodule werden in der Regel in modularen Industriesteckverbindern eingesetzt. Die Industriesteckverbinder können mit unterschiedlichen Steckverbindermodulen bestückt werden, wodurch derartige Steckverbinder im industriellen Umfeld besonders vielfältig eingesetzt werden können.

Die Steckverbindermodule werden in so genannten Halterahmen eingesetzt, die wiederum in Industriesteckverbindergehäusen eingeschraubt werden. Die DE 10 2013 113 976 B4 zeigt einen solchen Halterahmen für einen schweren Steckverbinder zur Aufnahme gleichartiger und/oder unterschiedlicher Steckverbindermodule. Der Halterahmen besteht aus einem Grundkörper, der zwei sich gegenüberliegenden Seitenteile aufweist. An den Seitenteilen ist jeweils ein Wangenteil, bestehend aus einem flexiblen Material, angebracht. Beim Einführen eines Steckverbindermoduls in den Halterahmen werden diese Wangenteile vom Seitenteil weg nach außen gebogen, wodurch die Steckverbindermodule innerhalb des Grundkörpers in einer Ebene fixiert werden.

Um eine sichere Verbindung von einem Steckverbinder und einem Gegensteckverbinder zu gewährleisten, wird eine mechanische Verriegelung benötigt. Dadurch wird die Steckverbindung vor ungewolltem Öffnen geschützt. In der Regel werden Industriesteckverbinder mithilfe von außen am Gehäuse angebrachten Verriegelungsbügeln miteinander verriegelt.

### Stand der Technik

Außen am Gehäuse der Steckverbinder angebrachte Verriegelungsvorrichtungen können leicht, beispielsweise beim Herabfallen eines Steckverbinders, beschädigt werden. Daher sind auch Steckverbinder mit einer innerhalb des Gehäuses angeordneten Verriegelungsvorrichtung bekannt.

Die 10 2011 004 648 A1 zeigt ein System, bestehend aus einem Ladesteckverbinder für ein Elektrofahrzeug und einer zugehörigen Ladebuchse. Der Ladesteckverbinder weist mindestens zwei elektrische Kontaktelemente auf, die mit einem Antrieb versehen und in axialer Richtung verschiebbar sind.

Die WO 2017/167327 A1 zeigt ein weiteres System bestehend aus zwei Steckverbindermodulen, die mittels einer Verriegelungseinrichtung reversibel miteinander verriegelt werden können. Das System umfasst einen Endschalter zur Steckzustanderkennung.

Nachteilig ist, dass der Steckzustand von Steckverbindern mit Hilfe von Endschaltern, z. B. Mikroschaltern oder Tastern, erfasst wird. Diese weisen jedoch in der Regel einen Schaltweg auf, was zwangsläufig zu einer Toleranz bei der Erfassung des Steckzustandes, insbesondere der Endlage des Steckverbinders in der Buchse, führen kann. Eine präzise Erfassung der Endlage ist in vielerlei Hinsicht wünschenswert. Um eine hohe mechanische Toleranz in der Endlage zu ermöglichen, muss die Mechanik des Verriegelungsmechanismus robust ausgelegt sein, um ein Blockieren oder gar eine Beschädigung zu vermeiden, wenn der Verriegelungsmechanismus aktiviert ist, der Steckverbinder sich aber noch nicht vollständig in der Endlage befindet.

Lösungen, wie z. B. die Kraftführung über Getriebestufen oder den Verriegelungsmechanismus mit Toleranzausgleich vorzusehen, sind aus dem Stand der Technik bekannt, können aber zu höheren Herstellungskosten und/oder zu einer Verringerung der Verfügbarkeit führen.

Andere technische Einrichtungen, wie z. B. Lichtschranken, Hallsensoren etc. zur Erkennung des Steckzustandes sind ebenfalls aus dem Stand der Technik bekannt, deren Einsatz führt jedoch zu einer komplexeren Konstruktion, höheren Herstellungskosten und ggf. zusätzlichem Wartungsaufwand, wenn die Steckverbindermodule in rauer Umgebung im industriellen Umfeld eingesetzt werden. Außerdem können diese technischen Einrichtungen eine hohe Toleranz bei der Erfassung aufweisen, was sich, wie oben erwähnt, nachteilig auf die Lebensdauer der Mechanik auswirken kann.

### Aufgabenstellung

Der vorliegenden Erfindung liegt die Aufgabe zugrunde, ein Steckverbindermodulpaar, ein Steckverbindermodul und ein Verfahren zum Verriegeln eines Steckverbindermodulpaars bereitzustellen, welche die Nachteile und Einschränkungen des Standes der Technik überwinden.

Der vorliegenden Erfindung liegt weiterhin die Aufgabe zugrunde, ein Steckverbindermodulpaar, ein Steckverbindermodul und ein Verfahren zum Verriegeln des Steckverbindermodulpaars bereitzustellen, die eine präzise, d. h. sicheren Erfassung des Steckzustandes der Steckverbindermodule des Steckverbindermodulpaars, insbesondere deren Endlage, ermöglichen, wodurch der Verriegelungsmechanismus mechanisch vereinfacht ausgebildet werden kann, was zu einer Reduzierung der Herstellungskosten und einer Verbesserung der Verfügbarkeit führen kann.

Hilfsweise liegt der vorliegenden Erfindung die Aufgabe zugrunde, ein Steckverbindermodulpaar, ein Steckverbindermodul und ein Verfahren zum Verriegeln des Steckverbindermodulpaars bereitzustellen, die gegenüber dem Stand der Technik einfacher ausgestaltet und damit kostengünstiger herstellbar bzw. ausführbar sind.

Erfindungsgemäß werden diese Aufgaben durch ein Steckverbindermodulpaar, ein Steckverbindermodul und ein Verfahren zum Verriegeln des Steckverbindermodulpaars gemäß den unabhängigen Ansprüchen gelöst. Weitere vorteilhafte Ausführungsformen sind in den Unteransprüchen bzw. abhängigen Ansprüchen angegeben.

In einem ersten Aspekt wird ein Steckverbindermodulpaar für ein modulares Steckverbindersystem, mit einem ersten Steckverbindermodul und einem zweiten Steckverbindermodul offenbart, wobei die Steckverbindermodule miteinander steckbar ausgebildet sind.

Das erste Steckverbindermodul weist ein Verriegelungsmittel auf, wodurch die Steckverbindermodule reversibel miteinander verriegelbar sind, wobei jedes Steckverbindermodul eine Kontaktanordnung aufweist, wobei eine der Kontaktanordnungen funktional mit dem Verriegelungsmittel gekoppelt ist, wobei jede Kontaktanordnung eine Mehrzahl von Kontakten aufweist, die zur gegenseitigen elektrisch leitenden Verbindung der Kontaktanordnungen ausgebildet sind, wobei ein Kontakt einer Kontaktanordnung in einer Steckrichtung einen mechanischen Versatz relativ zu den weiteren Kontakten derselben Kontaktanordnung aufweist, wobei die Kontaktanordnungen jeweils fest und unbeweglich mit dem zugehörigen Steckverbindermodul verbunden sind, und wobei der mechanische Versatz so ausgebildet ist, dass eine elektrische Verbindung des versetzten Kontakts erst dann erfolgt, wenn sich die Steckverbindermodule in einem vollständig gesteckten Zustand befinden.

Zusätzlich kann eine der Kontaktanordnungen funktional mit dem Verriegelungsmittel über eine elektronische Schaltung gekoppelt ist, die den Steckzustand anhand des verzögerten elektrischen Kontakts des versetzten Kontakts erkennen kann und das Verriegelungsmittel aktivieren kann.

Der in der Fachsprache auch als mechanisch in Steckrichtung vor- oder nacheilend bezeichnete versetzte Kontakt, ist innerhalb eines Steckverbindermoduls so angeordnet, dass die Endlage bzw. Endposition der vollständig ineinander gesteckten Steckverbindermodule mit dem Kontaktzeitpunkt bzw. der Kontaktposition des versetzten Kontaktes mit der Gegenkontaktanordnung übereinstimmt. Dadurch ist es möglich, den Kontaktzeitpunkt und/oder das Vorhandensein einer elektrischen Verbindung des versetzten Kontaktes messtechnisch zu erfassen und somit die Endlage bzw. Endposition sicher zu detektieren oder zumindest Rückschlüsse darauf zu ziehen. Dies wird insbesondere dadurch erreicht, dass eine der Kontaktanordnungen mit dem Verriegelungsmittel funktionell gekoppelt ist, so dass das Verriegelungsmittel aktiviert werden kann, wenn die Kontakte des ersten und des zweiten Steckverbindermoduls elektrisch miteinander verbunden sind.

Ein Steckverbindermodul, vorzugsweise das erste, ist dann dazu eingerichtet, den Steckzustand anhand der vorhandenen elektrischen Verbindung zu erkennen.

In einer ersten Weiterbildung des ersten Aspekts kann das Steckverbindermodulpaar eine Kontaktanordnung umfassen, die in Steckrichtung vorspringende Kontakte aufweist, wobei der mechanische Versatz gegenüber den übrigen Kontakten derselben Kontaktanordnung durch Verkürzen einer Länge eines vorspringenden Kontakts gebildet werden kann. Alternativ kann der mechanische Versatz durch eine entsprechend versetzte Positionierung des Kontaktes erreicht werden. Die Länge bzw. Verkürzung des versetzten Kontaktes ist in Bezug auf eine Achse zu sehen, die parallel zu einer Steckachse verläuft. In beiden Fällen kann der Versatz als mechanisch in Steckrichtung vor- oder nacheilend bezeichnet werden.

In einer zweiten Weiterbildung des ersten Aspekts kann das erste Steckverbindermodul eine Leiterplatte aufweisen und die Kontaktanordnung kann in einem Randbereich der Leiterplatte angeordnet sein.

In einer dritten Weiterbildung des ersten Aspekts können die Kontaktanordnungen, als Leiterplattensteckverbinder ausgebildet sein. Zumindest eine Kontaktanordnung kann als Leiterplattensteckverbinder ausgebildet sein, wobei die Gegenkontaktanordnung auch andersartig, jedoch funktional identisch ausgebildet sein kann.

In einer weiteren Weiterbildung des ersten Aspekts kann das erste Steckverbindermodul einen Elektromotor aufweisen, der mit den Verriegelungsmitteln zum reversiblen Verriegeln der Steckverbindermodule in Eingriff steht, so dass der Elektromotor das Verriegelungsmittel antreiben kann, wobei das Verriegelungsmittel eine Nockenwelle mit mindestens einer Nocke umfassen kann, die durch den Elektromotor in eine Rotationsbewegung bringbar ist.

Ferner kann das erste Steckverbindermodul eine elektronische Steuereinheit aufweisen, die auf der Leiterplatte des ersten Steckverbindermoduls angeordnet und elektrisch mit dem Elektromotor verbunden ist. Die Steuereinheit kann als programmierbares Bauelement, z. B. als Mikroprozessor, Field Programmable Gate Array oder ähnliches, ausgeführt sein. Alternativ kann die Steuereinheit mit analogen Bauelementen wie Transistoren, Operationsverstärkern und/oder Logikgattern ausgeführt sein.

In einer bevorzugten Weiterbildung des ersten Aspekts kann das erste Steckverbindermodul eine elektronische Schaltung aufweisen, die auf der Leiterplatte angeordnet sein kann und mit den Kontakten der Kontaktanordnung des ersten Steckverbindermoduls elektrisch verbunden sein kann, wobei die elektronische Schaltung ausgebildet sein kann, ein Ausgangssignal anhand einer Messung einer Spannungsdifferenz zwischen zwei Kontakten zu erzeugen, wobei das Ausgangssignal den Steckzustand der Steckverbindermodule repräsentieren kann.

Wie bereits beschrieben, wird der Zeitpunkt der Kontaktierung bzw. das Vorhandensein einer elektrischen Verbindung mit dem versetzten Kontakt durch die Messung einer Spannungsdifferenz an den Kontakten der Kontaktanordnungen erfasst. Aus der Messung einer Spannungsdifferenz kann auf die Endposition bzw. Endlage der Steckverbindermodule im gesteckten Zustand geschlossen werden. Die Kombination aus Kontaktanordnung mit versetztem Kontakt und elektrischer Schaltung kann die Funktion eines mechanischen oder mechatronischen Endschalters ersetzten, wobei die Kontaktanordnung mit versetztem Kontakt für die Funktion wesentlich ist. Wenn die Steuereinheit mit analogen Bauelementen ausgeführt ist, kann die elektronische Schaltung Teil der Steuereinheit sein oder ihr zumindest funktional zugeordnet sein.

Ferner kann die elektronische Schaltung einen Schwellwertschalter mit einer Hysterese, aufweisend eine Hysteresebreite, aufweisen und angeordnet oder ausgebildet sein anhand der Messung der Spannungsdifferenz zwischen zwei Kontakten das Ausgangssignal zu erzeugen. Das Ausgangssignal der elektronischen Schaltung kann dann direkt vom Ausgangssignal des Schwellwertschalters abhängen oder dieses zumindest beeinflussen.

Schwellwertschalter zeichnen sich durch einen definierten Schwellwert aus, der als Referenz dient. Wenn ein Eingangssignal diesen Schwellwert über- oder unterschreitet, ändert der Schalter oder die elektronische Schaltung als solche ihren Ausgangszustand.

Alternativ kann die elektronische Schaltung einen Schwellwertschalter umfassen, der so ausgebildet sein kann, dass er bei Überschreiten eines ersten Schwellenwerts einer zwischen zwei Kontakten gemessenen Spannungsdifferenz ein Ausgangssignal erzeugt und bei Unterschreiten eines zweiten, niedrigeren Schwellenwerts das Ausgangssignal wieder invertiert, wobei die Differenz zwischen dem ersten und dem zweiten Schwellenwert als Hysteresebreite bezeichnet werden kann.

Die Hysteresebreite des Schwellwertschalters kann proportional zur Größe des mechanischen Versatzes eines Kontaktes gegenüber den anderen Kontakten derselben Kontaktanordnung sein, wobei Größe in diesem Zusammenhang eine Längendifferenz zwischen dem versetzten Kontakt und den anderen Kontakten derselben Kontaktanordnung bedeuten kann.

Alternativ kann die Hysteresebreite des Schwellwertschalters linear proportional zu dem in Steckrichtung gemessenen Abstand (mechanischer Versatz) zwischen dem betreffenden Kontakt und den weiteren Kontakten derselben Kontaktanordnung definiert sein, wobei die Hysteresebreite durch Multiplikation des mechanischen Versatzes mit einer Proportionalitätskonstanten bestimmt werden kann.

In einer weiteren bevorzugten Weiterbildung des ersten Aspekts kann die elektronische Schaltung elektrisch mit der Steuereinheit verbunden sein.

Ferner kann die Steuereinheit derart ausgebildet sein, dass sie den Elektromotor in Abhängigkeit vom Ausgangssignal der elektronischen Schaltung (oder auch des Schwellwertschalters) ansteuert, um die Nockenwelle zu bewegen und die Steckverbindermodule zu verriegeln. Wenn das Ausgangssignal vorhanden ist, kann der Elektromotor das Verriegelungsmittel bzw. die Nockenwelle antreiben, um das Steckverbindermodulpaar zu verriegeln. Wenn das Ausgangssignal nicht mehr vorhanden ist, d. h. bei einem Signalwechsel, kann der Elektromotor das Verriegelungsmittel antreiben, um das Steckverbindermodulpaar zu entriegeln.

Die Weiterbildungen des ersten Aspekts können beliebig untereinander kombiniert werden, sofern dies sinnvoll und technisch möglich ist.

In einem zweiten Aspekt wird ein Steckverbindermodul für ein modulares Steckverbindersystem offenbart, wobei das Steckverbindermodul gemäß dem ersten Aspekt (einschließlich aller Weiterentwicklungen oder einer Kombination davon) ausgebildet ist. Vorzugsweise handelt es sich bei dem Steckverbindermodul um das erste Steckverbindermodul des Steckverbindermodulpaars gemäß dem ersten Aspekt.

In einem dritten Aspekt wird ein Verfahren zum Verriegeln eines Steckverbindermodulpaars nach dem ersten Aspekt (einschließlich aller Weiterentwicklungen oder einer Kombination daraus) offenbart. Das Verfahren umfasst folgende Schritte:
- Zusammenführen des ersten und des zweiten Steckverbindermoduls zur Bildung einer Steckverbindung bei gleichzeitigem Zusammenstecken und elektrischem Verbinden der Kontaktanordnungen, wobei das elektrische Verbinden des den mechanischen Versatz aufweisenden Kontakts gegenüber den übrigen Kontakten derselben Kontaktanordnung verzögert erfolgt, wobei die verzögerte elektrische Verbindung des versetzten Kontakts erst dann erfolgt, wenn sich die Steckverbindermodule in einem vollständig gesteckten Zustand befinden.

Dies ermöglicht die Erkennung des Vorhandenseins oder Nichtvorhandenseins einer elektrischen Verbindung und/oder einer Zustandsänderung einer elektrischen Verbindung des versetzten Kontaktes mit der Kontaktanordnung.

In einer Weiterbildung kann das Verfahren folgende weitere Schritte umfassen:
- Messen der Spannungsdifferenz zwischen zwei Kontakten; und
- Ausgeben eines Ausgangssignals, wenn die Spannungsdifferenz einen vorgegebenen Schwellenwert überschreitet.

Auf diese Weise kann der Zustand der elektrischen Verbindung erkannt werden, und durch die Ausgabe des Ausgangssignals kann die Steuereinheit entsprechend reagieren.

Außerdem kann das Verfahren in einer weiteren Weiterbildung folgende Schritte umfassen:
- Ansteuern des Elektromotors zum Verriegeln des Steckverbindermodulpaars in Reaktion auf die Erzeugung des Ausgangssignals, wobei der Elektromotor die Nockenwelle in Rotation versetzt, um die Steckverbindermodule zu verriegeln.

Die Verfahrensschritte können, vorteilhafterweise, in der zuvor angegebenen Reihenfolge durchgeführt werden.

### Ausführungsbeispiele

Ein Ausführungsbeispiel der Erfindung ist in den Zeichnungen dargestellt und wird im Folgenden näher erläutert. Es zeigen:
- Fig. 1: eine perspektivische Darstellung eines Steckverbindermodulpaars bestehend aus einem ersten Steckverbindermodul und einem zweiten Steckverbindermodul,
- Fig. 2: eine Schnittdarstellung des ersten Steckverbindermoduls und
- Fig. 3: eine Schnittdarstellung des ersten Steckverbindermoduls und des zweiten Steckverbindermoduls im gesteckten Zustand,
- Figs. 4: verschiedene Ausführungsformen einer Kontaktanordnung,
- Fig. 5: eine elektronische Schwellwertschaltung,
- Fig. 6: ein Zustandsdiagramm für einen Steckvorgang.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt eine perspektivische Darstellung eines Steckverbindermodulpaars 1 bestehend aus einem ersten Steckverbindermodul 2 und einem zweiten Steckverbindermodul 3. Die Steckverbindermodule 2, 3 haben eine im Wesentlichen quaderförmige Grundform. Die Steckverbindermodule 2, 3 weisen an ihren Schmalseiten jeweils Haltezapfen 4 auf, mit denen sie in einen Halterahmen (nicht gezeigt) eines Industriesteckverbinders (nicht gezeigt) fixierbar sind. In der DE 10 2013 113 976 B4 ist der Fixiervorgang der Steckverbindermodule 2, 3 in einem Halterahmen hinreichend beschrieben.

Das erste Steckverbindermodul 2 weist einen in Steckrichtung hervorstehenden Zapfen 5 auf. Der Zapfen 5 ist im Wesentlichen quaderförmig ausgestaltet. In den Schmalseiten des Zapfens 5 sind Löcher 6 eingebracht bzw. eingeformt, in denen jeweils eine Kugel 7 angeordnet ist. Der Zapfen 5 wird im Steckvorgang in eine dafür vorgesehene Aufnahme 8 des zweiten Steckverbindermoduls 3 geführt. In den Schmalseiten der Aufnahme 8 sind Löcher 9 eingebracht bzw. eingeformt. Im gesteckten Zustand fluchten die Löcher 6 des Zapfens 5 des ersten Steckverbindermoduls 2 mit den zugehörigen Löchern 9 der Aufnahme 8 des zweiten Steckverbindermoduls 3.

Wie in Figur 2 dargestellt, ist im ersten Steckverbindermodul 2 eine Nockenwelle 10 angeordnet. Die Drehachse 11 der Nockenwelle verläuft parallel zur Steckrichtung des ersten Steckverbindermoduls 1. Die Nockenwelle 10 erstreckt sich zu einem Großteil innerhalb des Zapfens 5. An dem sich vom Zapfen 5 entfernt befindlichen Ende ist die Nockenwelle 10 mit einem Elektromotor 12 verbunden, mit welchen die Nockenwelle 10 in eine Rotationsbewegung bringbar ist.

Die Nockenwelle 10 weist zwei Nocken, eine erste Nocke 10A und eine zweite Nocke 10B, auf. Bei den Nocken 10A, 10B handelt es sich im Wesentlichen um Verbreiterungen der stabförmigen Grundform der Nockenwelle 10. Die Nocken 10A, 10B stehen im Querschnitt senkrecht zueinander. Die zweite Nocke 10B erstreckt sich zum Großteil im Zapfen 5 des ersten Steckverbindermoduls 2. Wird die zweite Nocke 10B durch eine Rotationsbewegung der Nockenwelle 10 in Berührkontakt mit den Kugeln 7 gebracht, werden die Kugeln 7 aus den Löchern 6 des Zapfens 5 des ersten Steckverbindermoduls 2 heraus zumindest teilweise in die Löcher 9 der Aufnahme 8 des zweiten Steckverbindermoduls 3 gedrückt. In diesem Zustand können die miteinander gesteckten Steckverbindermodule 2, 3 nicht mehr auseinandergezogen werden. Die Steckverbindermodule 2, 3 gelten in diesem Zustand als miteinander verriegelt.

Im ersten Steckverbindermodul 2 sind zwei Taster 13, 14 angeordnet. Die Taster 13, 14 verfügen jeweils über einen Schalter 13A, 14A, über welche die jeweiligen Taster 13, 14 aktiviert werden können. Der erste Taster 13 befindet sich an der Schnittstelle zwischen dem Elektromotor 12 und der Nockenwelle 10 in Höhe der ersten Nocke 10A. Der zweite Taster 14 befindet sich entfernt davon in Steckrichtung in Höhe der zweiten Nocke 10B der Nockenwelle 10.

Wie bereits zuvor erwähnt stehen die Nocken 10A, 10B der Nockenwelle 10 im Querschnitt senkrecht zueinander. Wird der erste Taster 13 über die erste Nocke 10A aktiviert, werden die Kugeln 7 nicht von der zweiten Nocke 10B aus den Löchern 7 des Zapfens 5 heraus in die Löcher 9 der Aufnahme 8 geschoben. Die Steckverbindermodule 2, 3 befinden sich dann in einem nicht verriegelten Zustand und können auseinandergezogen werden. Wird der zweite Taster 14 über die zweite Nocke 10B aktiviert, sind die Kugeln 7 von der zweiten Nocke 10B aus den Löchern 7 des Zapfens 5 heraus in die Löcher 9 der Aufnahme 8 geschoben worden, wie in Figur 3 zu sehen. Die Steckverbindermodule 2, 3 befinden sich jetzt in einem verriegelten Zustand und können nicht auseinandergezogen werden.

Über einen Mikroprozessor 20 können die vorgenannten Verriegelungszustände überwacht und ebenfalls eingeleitet werden. Der Mikroprozessor 20 ist mit dem Elektromotor 12 und den Tastern 13, 14 elektrisch verbunden und kann diesen entsprechend ansteuern, bzw. deren Signale auswerten. Über die Taster 13, 14 können die Verriegelungszustände erfasst werden. Das erste Steckverbindermodul 2 weist ferner eine elektronische Schaltung 30 auf, auf die im Weiteren näher eingegangen wird. Für Anwendungen, bei denen keine weitergehende Funktionalität erforderlich ist, z. B. bei Low-Cost-Anwendungen, kann die Funktionalität des Mikroprozessors 30 auch durch analoge Bauelemente wie Logikgatter und Transistoren ersetzt werden, die die Steuerungs- und Überwachungsaufgaben entsprechend übernehmen. Diese analogen Bauelemente sind ebenfalls mit dem Elektromotor 12, den Tastern 13, 14 und der elektronischen Schaltung 30 verbunden und auf der Leiterplatte 19 angeordnet.

Das erste Steckverbindermodul 2 weist, wie in den Figuren 2 und 3 dargestellt, einen neben dem Zapfen 5 angeordneten Steckfortsatz 15 auf. In dem Steckfortsatz sind Kontaktelemente angeordnet. Das zweite Steckverbindermodul 3 weist eine Buchse 16 auf, in welche der Steckfortsatz 15 im Steckvorgang einführbar ist. Der Steckfortsatz 15 und die Buchse 16 bilden jeweils eine Schnittstelle, auf die im Folgenden noch näher eingegangen wird.

Das erste Steckverbindermodul 3 weist optional an einer Schmalseite eine elektrische Schnittstelle 17 auf, die an einen Halterahmen (nicht gezeigt) anschließbar ist. Die Schnittstelle 17 weist drei Kontaktpins 18 auf. Über die Schnittstelle 17 kann das erste Steckverbindermodul 2 mit anderen, im Halterahmen befindlichen Steckverbindermodulen kommunizieren und/oder Signale und/oder Daten von einer anderen Stelle empfangen oder dorthin weiterleiten. Über diese Schnittstelle 17 können beispielsweise die oben erwähnten Verriegelungszustände kommuniziert werden und/oder ein Befehl zum Verriegeln oder Entriegeln empfangen werden. Ferner kann das Steckverbindermodul 2 über die elektrische Schnittstelle 17 mit Energie versorgt werden.

Beide Steckverbindermodule 2, 3 verfügen über eine Leiterplatte 19, 19', wobei ausschließlich die Leiterplatte 19 des ersten Steckverbindermoduls 2 weitere elektronische Bauteile, wie z. B. den Mikroprozessor 20, aufweist. Der Steckfortsatz 15 und die Buchse 16 sind in einem Randbereich der Leiterplatten 19, 19' angeordnet, sodass diese beim Steckvorgang der Steckverbindermodule 2, 3 fluchten und miteinander elektrisch kontaktiert werden können.

Das zweite Steckverbindermodul 3 weist außer der vorgenannten Buchse 16 auf der Leiterplatte 19' keine weiteren elektrischen oder elektronischen Bauteile auf, so dass es einfach und kostengünstig herstellbar ist. Darüber hinaus könnte auf die Leiterplatte 19' gänzlich verzichtet werden, sofern die Buchse 16 anderweitig befestigt wird, was zu einer weiteren Kostenreduzierung führen würde.

Der Steckfortsatz 15 und die Buchse 16 der Figuren 2 und 3, die jeweils eine Kontaktanordnung darstellen, sind in den Figuren 4A bis 4C näher dargestellt und können unterschiedlich ausgebildet sein. In Figur 4A weist der Steckfortsatz 15 drei gleichartig ausgebildete elektrische Kontakte 15A auf, die als Stiftkontakte ausgebildet sind. Bei der Buchse 16 hingegen ist ein Kontakt 16B kürzer ausgebildet als die übrigen Kontakte 16A der Buchse 16, was zu einem mechanischen Versatz d und damit zu einem Längenunterschied im Hinblick auf die Steckachse, führt. Die Kontakte 16A, 16B der Buchse 16 sind als Buchsenkontakte ausgebildet. In Figur 4B ist dagegen ein elektrischer Kontakt 15B des Steckfortsatzes 15 verkürzt ausgeführt und die Kontakte 16A der Buchse 16 weisen die gleiche Länge auf. Die Anordnung des Steckfortsatzes 15 und der Buchse 16 in Figur 4C ist funktional identisch mit den Anordnungen in Figuren 4A und 4B, wobei der mechanische Versatz d nicht durch eine Variation der Länge eines Kontaktes, sondern durch die versetzte Anordnung des Kontaktes 15C hergestellt wird.

Alle Steckfortsätze 15 und Buchsen 16 der vorstehenden oder nachfolgenden Ausführungsbeispiele können als Leiterplattensteckverbinder ausgebildet sein. Selbstverständlich können auch andere Arten von Steckverbindern verwendet werden, die zu der identischen Funktion führen, die nun näher beschrieben wird.

Der Steckfortsatz 15 und die Buchse 16, insbesondere deren Kontakte, sind auf der Leiterplatte derart angeordnet, dass das Kontaktpaar während des Steckvorgangs bereits eine leitende Verbindung eingeht, bevor der versetzte Kontakt eine elektrisch leitende Verbindung eingeht. Der versetzte Kontakt geht während des Steckvorgangs erst dann eine elektrisch leitende Verbindung ein, wenn sich die Steckverbindermodule in einem vollständig gesteckten Zustand und damit in der Endlage bzw. Endposition befinden. Die Endlage weist natürlich einen gewissen Toleranzbereich auf, der vorzugsweise kleiner als 1 mm ist.

Im Detail bedeutet das, dass beim Einführen der Steckfortsätze 15 in die Buchse 16 der Figuren 4A bis 4C werden zunächst zwei Kontakte elektrisch verbunden, bevor der dritte Kontakt eine elektrische Verbindung herstellt. Die elektrische Verbindung des versetzten Kontaktes erfolgt also im Vergleich verzögert. Umgekehrt wird beim Lösen der Steckfortsätze 15 aus der Buchse 16 zunächst die elektrische Verbindung des versetzten Kontaktes unterbrochen, bevor die elektrische Verbindung der übrigen Kontakte der Kontaktanordnung unterbrochen wird.

In Zusammenschau mit der in Figur 5 dargestellten elektronischen Schaltung 30, kann anhand der in den Figuren 4A bis 4C dargestellten Kontaktanordnungen der Steckzustand der Steckverbindermodule 2, 3 erfasst werden. Die Kontakte der Buchse 16 des zweiten Steckverbindermoduls 3 sind ausgangsseitig gebrückt und stellen einen elektrischen Kurzschluss dar.

Beim Steckvorgang der Steckverbindermodule 2, 3 geht zunächst das Kontaktpaar 15A des Steckfortsatzes 15 eine elektrische Verbindung mit den Kontakten der Buchse 16 ein, wobei der erste Kontakt des Kontaktpaares 15A eine Versorgungsspannung VCC bereitstellt, die über die Brücke S der Buchse 16 an den zweiten Kontakt des Kontaktpaares 15A angelegt wird.

Abhängig von der Stellung des ersten Schalters S₁ fließt ein Strom durch den ersten Widerstand R₁ und die erste Diode D₁, wodurch der zweite Schalter S₂ geschlossen wird. Umgekehrt fließt, wenn der erste Schalter S₁ geschlossen ist, ein Strom durch den ersten Widerstand R₁ nach Masse, wodurch der zweite Schalter S₂ geöffnet bleibt. Die Schaltstellung des ersten Schalters S₁ hängt von dem zuvor erwähnten zweiten Taster ab und wird durch das Schaltsignal B repräsentiert, das in diesem Fall invertiert (durch einen Unterstrich gekennzeichnet) ist. Das bedeutet, dass, wenn der zweite Taster kein Signal abgibt, was dem Zustand "entriegelt" entspricht, der erste Schalter S₁ geschlossen und der zweite Schalter S₂ geöffnet ist, so dass das Ausgangssignal C der elektronischen Schaltung 30 ausgegeben wird. Dieses Ausgangssignal C steht dem Mikroprozessor 20 über eine elektrische Verbindung zur Verfügung.

Beim weiteren Zusammenschieben Z der Steckverbindermodule 2, 3 wird auch der versetzte bzw. verkürzte Kontakt 15B mit der Buchse 16 verbunden, wodurch auch an diesen Kontakt 15B die Versorgungsspannung VCC angelegt wird. Dadurch fließt ein Strom durch den zweiten Widerstand R₂ über die zweite Diode D₂ zum Schalteingang des zweiten Schalters S₂, wodurch der zweite Schalter S₂ geschlossen wird und das Ausgangssignal C der elektronischen Schaltung 30 Null wird, da der Ausgang nach Masse geschaltet wird. Das Ausgangssignal C ist ebenfalls ein invertiertes Signal (durch einen Unterstrich gekennzeichnet). Solange am versetzten Kontakt 15B keine Spannung anliegt und der Zustand des zweiten Tasters nicht geschlossen repräsentiert, wird ein Ausgangssignal C ausgegeben. Die elektrische Kontaktierung des versetzten Kontaktes 15B erfolgt synchron, wenn die Steckverbindermodule 2, 3 vollständig gesteckt sind, d.h. sich in ihrer Endstellung befinden.

Die Schalter S₁, S₂ können als Halbleiterschalter ausgeführt sein, wobei der Schalteingang als Basis des Halbleiterschalters anzusehen ist.

Die elektronische Schaltung 30 kann als Schwellwertschaltung oder Hystereseschaltung bezeichnet werden, wobei die Hysterese, d.h. wann das Ausgangssignal von einem Zustand in den anderen wechselt, von dem Versatz bzw. der Längendifferenz des versetzten Kontaktes 15B zu dem Kontaktpaar 15A des Steckfortsatzes 15 abhängt.

Wie zuvor angedeutet, ist die elektronische Schaltung 30 elektrisch mit dem Mikroprozessor 20 verbunden, dem das Ausgangssignal C zugeführt wird. Wenn das Ausgangssignal von einem Zustand "High" in einen Zustand "Low" wechselt, beginnt der Mikroprozessor 20, den Elektromotor anzusteuern, wodurch die zuvor erwähnte Nockenwelle bewegt und das Steckverbindermodulpaar verriegelt wird. Die Verriegelung wird durch eine Zustandsänderung des in Figur 3 dargestellten zweiten Tasters 14 erkannt.

Zusammenfassend wird die Steckzustandserkennung durch eine Kombination einer Kontaktanordnung 15 mit einem mechanisch versetzten Kontakt 15A und einer elektronischen Schaltung 30 realisiert. Dadurch kann auf Endlagenschalter oder anderen funktional identischen Einrichtungen aus dem Stand der Technik verzichtet werden. Die Erkennung des Steckzustandes ist zuverlässig und präzise, da für jeden Zustand in einem Steckvorgang ein elektronisch definierter Zustand vorhanden ist. Darüber hinaus sind die Zustände auch bei einem Trennvorgang stets definiert, so dass die vorangegangenen Betrachtungen auch auf den Trennvorgang übertragen werden können.

Figur 6 zeigt zur weiteren Erläuterung die Zustände aus Figur 5 auf Signalebene qualitativ während eines Steckvorgangs.

Der Steckvorgang beginnt mit dem Zeitpunkt T₀, zu dem die Steckverbindermodule aufeinander zu bewegt werden. Zu diesem Zeitpunkt liegt am Ausgang der elektronischen Schaltung die Ausgangsspannung Vc und am Schalteingang des ersten Schalters die Spannung V_{B} an, d.h. der zweite Taster ist geöffnet. Beide Zustände sind sodann "High". Werden die Steckverbindermodule weiter zusammengeführt, wird das Kontaktpaar des Steckfortsatzes kontaktiert, worauf über dem ersten Widerstand die Spannung V_{R1} anliegt (siehe Zeitpunkt T₁). Die Ausgangsspannung Vc und die Spannung am Schalteingang des ersten Schalters V_{B} verbleiben im Zustand "High". Werden die Steckverbindermodule weiter zusammengeschoben, wird auch der versetzte Kontakt des Steckfortsatzes kontaktiert, wodurch die Spannung V_{R2} über dem zweiten Widerstand abfällt (Zeitpunkt T₂). Gleichzeitig wechselt der Ausgang der elektronischen Schaltung mit der Ausgangsspannung Vc auf Null, d. h. in den "Low"-Zustand da der zweite Schalter den Ausgang gegen Masse schaltet. In diesem Zustand befinden sich die Steckverbindermodule in einem vollständig gesteckten Zustand, d.h. in der Endposition.

Dies veranlasst den Mikroprozessor, den Elektromotor solange anzusteuern, bis die Nockenwelle die Kugeln in die Ausnehmungen gedrückt hat und die Steckverbindermodule bzw. das Steckverbindermodulpaar verriegelt sind. Dieser Zustand ist zum Zeitpunkt T₃ erkennbar, zu dem der Schalteingang des ersten Schalters der Spannung V_{B} entspricht, da der zweite Taster durch die Stellung der Nockenwelle in der Endlage betätigt wird.

Durch die Anordnung der Kontakte und die elektronische Schaltung sind die Zustände zu jedem Zeitpunkt während des Steckvorgangs eindeutig definiert.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckverbindermodulpaar
- 2: Erstes Steckverbindermodul
- 3: Zweites Steckverbindermodul
- 4: Haltezapfen
- 5: Zapfen
- 6: Loch
- 7: Kugel
- 8: Aufnahme
- 9: Loch
- 10: Nockenwelle
- 10A: Erste Nocke
- 10B: Zweite Nocke
- 11: Drehachse
- 12: Elektromotor
- 13: Erster Taster
- 13A: Schalter des Tasters
- 14: Zweiter Taster
- 14A: Schalter des Tasters
- 15: Steckfortsatz
- 15A: Stiftkontakt
- 15B, 15B: Stiftkontakt mit Versatz durch Kürzung oder
- 16: Buchse
- 16A: Buchsenkontakt
- 16B: Buchsenkontakt mit Versatz durch Kürzung
- 17: Schnittstelle
- 18: Kontaktpin
- 19, 19': Leiterplatte
- 20: Mikroprozessor
- 30: Elektronische Schaltung, Schwellwertschaltung

- *A, B, C*: Elektrische Signale (unterstrichen bedeutet
- d: Versatz, Distanz
- Dₓ: Diode
- Rₓ: Widerstand
- Sₓ: Halbleiterschalter
- S: Kurzschlussbrücke
- VCC: Versorgungsspannung
- Z: Steckvorgang in Steckrichtung

## Patentansprüche

1. Steckverbindermodulpaar (1) für ein modulares Steckverbindersystem, aufweisend ein erstes Steckverbindermodul (2) und ein zweites Steckverbindermodul (3), die miteinander steckbar ausgebildet sind, wobei das erste Steckverbindermodul (2) ein Verriegelungsmittel aufweist, wodurch die Steckverbindermodule (2, 3) reversibel miteinander verriegelbar sind, wobei jedes Steckverbindermodul (2, 3) eine Kontaktanordnung (15, 16) aufweist, wobei eine der Kontaktanordnungen (15, 16) funktional mit dem Verriegelungsmittel gekoppelt ist, wobei jede Kontaktanordnung (15, 16) eine Mehrzahl von Kontakten aufweist, die zur gegenseitigen elektrisch leitenden Verbindung der Kontaktanordnungen (15, 16) ausgebildet sind, wobei ein Kontakt einer Kontaktanordnung (15, 16) in einer Steckrichtung (Z) einen mechanischen Versatz relativ zu den weiteren Kontakten derselben Kontaktanordnung (15, 16) aufweist, wobei die Kontaktanordnungen (15, 16) jeweils fest und unbeweglich mit dem zugehörigen Steckverbindermodul (2, 3) verbunden sind, und wobei der mechanische Versatz so ausgebildet ist, dass eine elektrische Verbindung des versetzten Kontakts erst dann erfolgt, wenn sich die Steckverbindermodule (2, 3) in einem vollständig gesteckten Zustand befinden.

2. Steckverbindermodulpaar (1) nach Anspruch 1, wobei eine Kontaktanordnung (15, 16) in Steckrichtung (Z) vorspringende Kontakte aufweist, wobei der mechanische Versatz gegenüber den weiteren Kontakten derselben Kontaktanordnung (15, 16) durch Verkürzung einer Länge eines vorspringenden Kontaktes oder durch versetzte Anordnung eines Kontaktes gebildet ist.

3. Steckverbindermodulpaar (1) nach Anspruch 1 oder 2, wobei das erste Steckverbindermodul (2) eine Leiterplatte (19) aufweist und wobei die Kontaktanordnung (15) in einem Randbereich der Leiterplatte (19) angeordnet ist.

4. Steckverbindermodulpaar (1) nach einem der Ansprüche 1 bis 3, wobei die Kontaktanordnungen (15, 16) als Leiterplattensteckverbinder ausgebildet sind.

5. Steckverbindermodulpaar (1) nach einem der Ansprüche 1 bis 4, wobei das erste Steckverbindermodul (2) einen Elektromotor (12) aufweist, der mit dem Verriegelungsmittel zur reversiblen Verriegelung der Steckverbindermodule (2, 3) im Eingriff steht, wobei das Verriegelungsmittel eine Nockenwelle (10) mit mindestens einer Nocke (10A, 10B) umfasst, die durch den Elektromotor (12) in eine Rotationsbewegung bringbar ist.

6. Steckverbindermodulpaar (1) nach Anspruch 5, ferner aufweisend eine elektronische Steuereinheit (20), die auf der Leiterplatte (19) des ersten Steckverbindermoduls (2) angeordnet und elektrisch mit dem Elektromotor (12) verbunden ist.

7. Steckverbindermodulpaar (1) nach Anspruch 6, aufweisend eine elektronische Schaltung (30), die auf der Leiterplatte (19) des ersten Steckverbindermoduls (2) angeordnet ist und mit den Kontakten der Kontaktanordnung (15) des ersten Steckverbindermoduls (2) elektrisch verbunden ist, wobei die elektronische Schaltung (30) ausgebildet ist, anhand einer Messung einer Spannungsdifferenz zwischen zwei Kontakten ein Ausgangssignal (C) zu erzeugen, wobei das Ausgangssignal (C) den Steckzustand der Steckverbindermodule (2, 3) repräsentiert.

8. Steckverbindermodulpaar (1) nach Anspruch 7, wobei die elektronische Schaltung (30) einen Schwellwertschalter mit einer Hysterese, aufweisend eine Hysteresebreite, aufweist und angeordnet ist anhand der Messung der Spannungsdifferenz zwischen zwei Kontakten das Ausgangssignal (C) zu erzeugen.

9. Steckverbindermodulpaar (1) nach Anspruch 8, wobei die Hysteresebreite des Schwellwertschalters proportional zur Größe des mechanischen Versatzes des einen Kontakts gegenüber den weiteren Kontakten derselben Kontaktanordnung (15, 16) ist.

10. Steckverbindermodulpaar (1) nach Anspruch 6 und einem der Ansprüche 7 bis 9, wobei die elektronische Schaltung (30) elektrisch mit der Steuereinheit (20) verbunden ist.

11. Steckverbindermodulpaar (1) nach Anspruch 10, wobei die Steuereinheit (20) ausgebildet ist in Abhängigkeit von dem Ausgangssignal (C) der elektronischen Schaltung (30) den Elektromotor (12) anzusteuern, um die Nockenwelle (10) zu bewegen und die Steckverbindermodule (2, 3) zu verriegeln.

12. Steckverbindermodul (2, 3) für ein modulares Steckverbindersystem, ausgebildet nach einem der Ansprüche 1 bis 11.

13. Verfahren zum Verriegeln eines Steckverbindermodulpaars (1) nach einem der Ansprüche 1 bis 11, folgende Schritte umfassend:
- Zusammenführen des ersten und des zweiten Steckverbindermoduls (2, 3) zur Bildung einer Steckverbindung bei gleichzeitigem Zusammenstecken und elektrischem Verbinden der Kontaktanordnungen (15, 16), wobei das elektrische Verbinden des den mechanischen Versatz aufweisenden Kontakts gegenüber den übrigen Kontakten derselben Kontaktanordnung (15, 16) verzögert erfolgt, wobei die verzögerte elektrische Verbindung des versetzten Kontakts erst dann erfolgt, wenn sich die Steckverbindermodule (2, 3) in einem vollständig gesteckten Zustand befinden.

14. Verfahren nach Anspruch 13, ferner umfassend:
- Messen der Spannungsdifferenz zwischen zwei Kontakten;
- Ausgeben eines Ausgangssignals (C), wenn die Spannungsdifferenz einen vorgegebenen Schwellenwert überschreitet; und
- wahlweises Ansteuern des Elektromotors (20) zum Verriegeln des Steckverbindermodulpaars (1) in Reaktion auf die Erzeugung des Ausgangssignals (C), wobei der Elektromotor (12) die Nockenwelle (10) in Rotation versetzt, um die Steckverbindermodule (2, 3) zu verriegeln.
